# EUROPÄISCHE PATENTSCHRIFT

(11) **EP 0 992 625 B1**
(45) Veröffentlichungstag und Bekanntmachung des Hinweises auf die Patenterteilung: **03.12.2003**
(21) Anmeldenummer: 99112904.0
(22) Anmeldetag: 05.07.1999
(51) Int. Cl.: D21F 1/08

(54) **Verfahren und Stoffauflaufsystem zur Verbesserung des Konsistenzquerprofils einer Faserbahn**
Headbox system and method for improving the transverse consistency profile of a fiber web
Système de caisse de tête et procédé pour l'amélioration du profil transversal de la consistence d'une bande fibreuse

(30) Priorität: 24.09.1998 DE 19843727
(43) Veröffentlichungstag der Anmeldung: 12.04.2000
(73) Patentinhaber: Voith Paper Patent GmbH, 89522 Heidenheim (DE)
(72) Erfinder: Begemann, Ulrich, 89522 Heidenheim (DE); Thomas, Dirk, 89522 Heidenheim (DE)

(56) Entgegenhaltungen:
- EP-A- 0 824 157
- DE-A- 4 019 593

## Beschreibung

Die Erfindung betrifft ein Verfahren und ein Stoffauflaufsystem zur Verbesserung des Konsistenzquerprofils einer Faserbahn, insbesondere einer Papier- oder Kartonbahn, im Naßprozeß gemäß dem Oberbegriff des ersten Verfahrensanspruches, beziehungsweise gemäß dem Oberbegriff des Vorrichtungsanspruches.

Aus der Patentschrift US 5,560,807 ist es grundsätzlich bekannt, in einem blendengeregelten Stoffauflauf im Bereich des Querverteilers, sektional und geregelt eine Suspension mit Additiven, chemischen Zusätzen oder Füllmaterialien so zuzuführen, daß bezogen auf die z-Richtung des entstehenden Papiers die Konzentration der Zusätze eingestellt werden kann und die Zufuhr der Zusätze möglichst nahe am Auslaß des Stoffauflaufes stattfindet, um eine Veränderung der Zusätze durch einen zu lange Verweilzeit in der Stoffsuspension zu vermeiden.

Aus der Deutschen Offenlegungsschrift der Anmelderin DE 40 19 593 A1 ist ein sektional stoffdichtegeregelter Stoffauflauf mit zwei maschinenbreit verteilten Sätzen von Einzelzuführungen für zwei Stoffsuspensionen mit unterschiedlichem Feststoffgehalt bekannt. Verwendet werden hier vorzugsweise Ganzstoff und Siebwasser. Beim Abweichen des Flächengewichtsprofils der Papierbahn an einer bestimmten Stelle der Bahnbreite wird die Konzentration C_{M} des betreffenden Sektionsstromes durch eine Veränderung des Mengenverhältnisses der einem Mischer zugeführten Regelströme mit unterschiedlichem Feststoffgehalt Q_{H}/Q_{L} korrigiert. Diese Art der Flächengewichtsquerprofilregelung ist bezüglich eines gleichzeitig guten Faserorientierungsquerprofils sehr vorteilhaft und bringt sehr gute Ergebnisse bezüglich des Flächengewichtsquerprofils. Jedoch zeigt sich bei immer steigenden Anforderungen an die Papierqualität, daß die so hergestellten Papiere trotz gleichmäßiger Faserorientierung und gleichmäßigem Flächengewicht streifige Ungleichmäßigkeiten bezüglich ihrer Bedruckbarkeit aufweisen können. Genauere Untersuchungen ergaben, daß diese ungleiche Bedruckbarkeit auf eine ungleichmäßige Zusammensetzung des Papiers zurückzuführen ist.

Die europäische Patentanmeldung EP 0 824 157 A2 des Anmelders offenbart einen Stoffauflauf und ein Verfahren zur Verteilung einer Faserstoffsuspension im Stoffauflauf einer Papiermaschine. Dabei ist vorgesehen, dass der Faserstoffsuspension auf mindestens zwei unterschiedlichen Niveaus in z-Richtung unterschiedliche Zuschlagstoff zudosiert werden, wobei die einzelnen Zudosierungen im Bereich des gesamten Stoffauflaufs, das heißt von der Stoffauflaufzuführung bis hin zur Stoffauflaufdüse, erfolgen. Durch diese Ausgestaltung wird eine gezielte Beeinflussung der Papiereigenschaften auch bei hochgefüllten Papieren an der Blattoberfläche oder in den Randzonen auf möglichst einfache Weise ermöglicht. Zusätzlich oder alternativ wird auch eine gezielte Beeinflussung der Bedruckbarkeitseigenschaften bei grafischen Papieren ermöglicht.

Aus der Europäischen Patentschrift EP 0 600 251 B1 (∼ US 5,401,363) ist bekannt, zur Behebung eines ungleichmäßigen Konsistenzquerprofils einer Papierbahn - entstanden durch unterschiedlich starke Siebabnutzung -, dem Stoffauflauf über die Maschinenbreite sektioniert unterschiedliche Mengen Retentionsmittel zuzuführen. Ein derartiges Verfahren führt jedoch zu keinem Erfolg, wenn die ursprüngliche Konsistenz der Stoffsuspension schon über die Maschinenbreite ungleich ist.

Es besteht also die Aufgabe ein Verfahren und ein Stoffauflaufsystem zu beschreiben, welches das Konsistenzquerprofils einer Faserbahn, insbesondere einer Papier- oder Kartonbahn, verbessert.

Die Aufgabe der Erfindung wird durch die Merkmale sowohl des ersten Verfahrensanspruches und des ersten Vorrichtungsanspruches gelöst.

Demgemäß schlagen die Erfinder vor, das bekannte Verfahren zur Herstellung einer Faserbahn, insbesondere einer Papieroder Kartonbahn, im Naßprozeß, bei dem die Fasersuspension mit Hilfe eines Stoffauflaufes über die Breite der Maschine auf ein Sieb bzw. zwischen zwei Siebe verteilt wird und das Flächengewichtsquerprofil zumindest teilweise durch über die Maschinenbreite sektional variable Mischung einer ersten Suspension Q₁ mit einem gegebenen Feststoffgehalt und einer gegebenen prozentualen Zusammensetzung unterschiedlicher Feststoffanteile und einer zweiten Suspension Q₂ mit niedrigerem oder höherem Feststoffgehalt beeinflußt wird, wobei sich die prozentuale Zusammensetzung der Feststoffanteile der zweiten Suspension von der Zusammensetzung der ersten Suspension unterscheidet, dahingehend zu verbessern, daß mindestens eine dritte Suspension Q₃ mit niedrigerem oder höherem Feststoffgehalt sektioniert über die Maschinenbreite zugemischt wird, wobei sich die prozentuale Zusammensetzung der Feststoffanteile der dritten Suspension von der Zusammensetzung der ersten und/oder zweiten Suspension unterscheidet.

Dieses verbesserte Verfahren ermöglicht es nun durch entsprechende Variation der Mischung der mindestens drei Suspensionen unterschiedlicher Zusammensetzung den entstehenden sektionalen Gesamtvolumenstrom so zu beeinflussen, daß trotz Reduktion oder Erhöhung des gesamten Feststoffanteils in der Sektion die prozentuale Zusammensetzung der einzelnen Feststoffkomponenten konstant bleibt. Allerdings kann nun auch der Einfluß einer sich verändernden spezifischen Retention - bezogen auf die einzelnen Feststoffanteile aufgrund des unterschiedlichen Gesamtfeststoffanteils in der Suspension - durch gezielte Beeinflussung der Anfangszusammensetzung der aufgegebenen Stoffsuspension kompensiert werden.

Vorteilhafte Ausgestaltungen der Erfindung liegen darin, daß als erste Suspension Q₁ normale Stoffsuspension (Ganzstoff) und/oder als zweite Suspension Q₂ Siebwasser und/oder als dritte Suspension Q₃ Klarfiltrat und/oder Klarwasser und/oder verdünntes Retentionsmittel und/oder Siebwassr aus anderen Abschnitten der Siebpartie und/oder Q₁ verwendet wird.

Ferner können sich die Suspensionen durch ihren Anteil an Füllstoff und/oder durch ihren Anteil an Fasern unterscheiden. Auch besteht die Möglichkeit, daß die Suspensionen sich durch ihren Anteil an Fasern unterschiedlicher Länge und/oder durch ihren Anteil an Fasern mit unterschiedlichem Schrumpfungseinfluß auf die Faserbahn im weiteren Herstellungsprozeß unterscheiden. In diesem Zusammenhang wird auf die Ausführungen der Deutschen Offenlegungsschrift DE 198 43 729 A1der Anmelderin hingewiesen.

Eine besondere und vorteilhafte Ausgestaltung des Verfahrens besteht auch darin, daß die zweite Suspension Q₂ so ausgelegt wird, daß sie überwiegend oder ausschließlich Faseranteile enthält, und daß die dritte Suspension Q₃ so ausgelegt wird, daß sie überwiegend oder ausschließlich Füllstoffanteile enthält. Hierdurch kann erreicht werden, daß bei einem bestimmten Mischungsverhältnis Q₂/Q₃ der zweiten und dritten Suspension eine Feststoffzusammensetzung erreicht wird, die der Feststoffzusammensetzung der ersten Suspension entspricht, jedoch unterschiedliche Konzentration an Feststoffen aufweist. Somit kann durch einfache Beibehaltung dieses Mischungsverhältnisses die Feststoffzusammensetzung konstant bleiben, auch wenn unterschiedliche Mengenverhältnisse zur ersten Suspension eingestellt werden. Eine gezielte Verschiebung des Mischungsverhältnises Q₂/Q₃ der zweiten und dritten Suspension bewirkt dann eine Verschiebung der Feststoffzusammensetzung in Richtung Füllstoffe oder Fasern.

Wird zusätzlich der Massenanteil der Feststoffe der ersten und zweiten Suspension gleich gewählt, so bewirkt eine Verschiebung des Mischungsverhältnises Q₂/Q₃ der zweiten und dritten Suspension bei konstantem Summenvolumenstrom von Q₂+Q₃ keine Veränderung des gesamten Feststoffanteils des Gesamtvolumenstromes von erster, zweiter und dritter Suspension und damit - gleichbleibendes Retentions- und Schrumpfungsverhalten vorausgesetzt - keine Änderung des Flächengewichtes der entsprechenden Sektion der fertigen Faserbahn. Eine derartige Ausgestaltung wirkt sich besonders auf die Komplexität des Regel/Steuerverhaltens aus und läßt einfache, beziehungsweise einfach programmierbare Regelungen zu, da sich die gegenseitigen Wechselwirkungen durch Veränderungen einzelner Volumenstromverhältnisse in Grenzen halten.

Eine andere besondere Ausgestaltung des erfindungsgemäßen Verfahrens besteht darin, daß die zweite Suspension Q₂ überwiegend Faseranteile mit hoher Schrumpfungstendenz, die dritte Suspension Q₃ überwiegend Faseranteile mit niedriger Schrumpfungstendenz, und eine vierte Suspension Q₄ überwiegend Füllstoffanteile und gegebenfalls eine fünfte Suspension Q₅ Retentionsmittel enthält. Hierfür gelten die vorbeschriebenen Ausführungen entsprechend.

Zur Durchführung des vorgenannten Verfahrens schlagen die Erfinder vor, ein Stoffauflaufsystem einer Papier- oder Kartonmaschine mit sektionierter Stoffdichteregelung über die Maschinenbreite durch variable Mischung einer ersten und einer zweiten Suspension mit unterschiedlichen Feststoffkonzentrationen, welche vorzugsweise eine erste maschinenbreite Zuführung oder einen ersten Satz von Einzelzuführungen für die erste Suspension, einen zweiten Satz von Einzelzuführungen mit durchflußbeeinflussenden Mitteln für die zweite Suspension, einen turbulenzerzeugenden Abschnitt und einen Düsenabschnitt enthält dahingehend weiterzuentwickeln, daß stromaufwärts des turbulenzerzeugenden Abschnittes und je Sektion in z-Richtung der Faserbahn gleichwirkend mindestens ein dritter Satz von Einzelzuführungen mit durchflußbeeinflussenden Mitteln für eine dritte Suspension vorgesehen ist, deren Feststoffzusammensetzung sich entsprechend den oben gemachten Ausführungen des erfindungsgemäßen Verfahrens unterscheidet.

Weitere Merkmale und Vorteile der Erfindung ergeben sich aus der nachfolgenden Beschreibung bevorzugter Ausführungsbeispiele unter Bezugnahme auf die Zeichnungen.

Die Erfindung soll nachfolgend anhand der Zeichnungen näher erläutert werden. Es stellen dar:
- Fig. 1a-1c:: Schematische Darstellungen erfindungsgemäßer Suspensionszuführung zum Stoffauflauf mit drei Sätzen von Einspeisungen vor dem Stoffauflauf;
- Fig. 2a-2c:: Schematische Darstellungen erfindungsgemäßer Suspensionszuführung zum Stoffauflauf mit zwei Sätzen von Einspeisungen vor dem Stoffauflauf und einem Satz Einspeisung in eine dem Turbulenzerzeuger vorgelagerten Kammer.

Die Figuren 1a-1c zeigen schematische Darstellungen erfindungsgemäßer Suspensionszuführung zu einem Stoffauflauf mit drei Sätzen von Suspensionseinspeisungen 1,2 und 3 und deren sektionalen Zusammenführung vor dem Stoffauflauf. In diesem Beispiel werden drei Stoffsuspensionen Q_{H}, Q_{L} und Q_{C} mit unterschiedlichen Füllstoffanteilen und Zusammensetzungen gemischt. Konkret wird hier im sektionierten Hauptstrom Q_{H} Ganzstoff mit einem hohen Anteil an Füllstoffen geführt und in die Sektionsleitungen wiederum zwei sektionierte Suspensionsströme mit Siebwasser Q_{L} und Klarwasser Q_{C} eingeleitet.

Die Siebwasser- und Klarwasserströme werden jeweils mit Dosierventilen 7,8 je Sektion bezüglich ihres Volumenstromes gesteuert, beziehungsweise geregelt. Zusätzlich kann auch eine, hier nicht dargestellte, sektionale Volumenstromsteuerung oder Volumenstromregelung der sektionalen Gesamtvolumenströme Q_{G} = Q_{H} + Q_{L} + Q_{C} durch zusätzliche Ventile vor oder hinter den sektionalen Zuführungen der Summenströme aus Siebwasser Q_{L} und Klarwasser Q_{C} erfolgen.

Bezüglich der einzelnen Zudosierungen von Teilströmen Q_{L}, Q_{C} in einen Hauptstrom Q_{H} unter Beibehaltung eines Gesamtvolumenstroms Q_{G} wird auf die Deutschen Patentschriften der Anmelderin DE 42 11 291 C2 und DE 42 11 290 C2 verwiesen.

Ein weiteres Ausführungsbeispiel des erfindungsgemäßen Verfahrens und der Vorrichtung ist in den Figuren 2a -2c schematisch dargestellt. Diese zeigen die Zuführung von drei unterschiedlichen Suspensionen zum Stoffauflauf mit zwei Sätzen von Suspensionseinspeisungen 1,2 vor dem Stoffauflauf und einem Satz von Suspensionseinspeisungen 3 in eine dem Turbulenzerzeuger 5 vorgelagerten Kammer 4 des Stoffauflaufes.

Dargestellt ist zunächst ein bekannter stoffdichtegeregelter Stoffauflauf mit zwei Sätzen von sektionalen Zuführungen 1,2 von Ganzstoff und Siebwasser vor dem eigentlichen Stoffauflauf. Zusätzlich wird ein dritter Satz von sektionalen Suspensionsströmen 3 mit Klarwasser Q_{C} in eine dem Turbulenzerzeuger 5 vorgeschaltete Kammer 4 zugemischt. Damit die Zumischung in diesem Bereich des Stoffauflaufes keine unerwünschten Veränderungen der sektionalen Gesamtvolumenströme Q_{G} ergibt, muß entweder eine Zudosierung unter einem bestimmten Winkel erfolgen, durch den der Gesamtvolumenstrom nicht beeinflußt wird, oder es muß durch zusätzliche Ventile der zugeführte, sektionale Summenvolumenstrom Q_{S} aus Q_{H} + Q_{L} variiert werden.

Da die Zusammensetzung der Feststoffanteile bezüglich Fasern und Füllstoffe im Siebwasser und Klarwasser unterschiedlich ausfällt, kann durch die oben dargestellten Stoffauflaufsysteme eine Verdünnungsregelung des Flächengewichtsquerprofils verwirklicht werden, die eine gewünschte und bestimmte, sektionsweise Veränderung der Zusammensetzung des, auf einen Stoffauflauf aufgegebenen, Gesamtvolumenstrom Q_{G} zuläßt.

Es ist darauf hinzuweisen, daß die in den Figuren dargestellten Sektionierungen des Suspensionszuführungen in jeweils drei Sektionen lediglich das Prinzip darstellen soll, in der praktischen Ausführung jedoch meist eine wesentlich kleinere Unterteilung in wesentlich mehr Sektionen stattfindet. Ebenso kann die Breite der einzelnen Sektionen über die Maschinenbreite hinweg unterschiedlich ausfallen. So kann beispielsweise im Randbereich eine kleinere Unterteilung gewählt werden als im mittleren Bereich, da meist der größte Fehlergradient in den Randbereichen auftritt, während im mittleren Bereich mit geringeren Fehlergrößen je Breite zu rechnen ist.

### Bezugszeichenliste

- 1: erster Satz Suspensionseinspeisungen
- 2: zweiter Satz Suspensionseinspeisungen
- 3: dritter Satz Suspensionseinspeisungen
- 4: Vorkammer im Stoffauflauf
- 5: Turbulenzerzeuger im Stoffauflauf
- 6: Stoffauflaufdüse
- 7: Dosierventile
- 8: Dosierventile
- 9: Sieb
- 10: Entwässerungsvorrichtungen
- 11: Brustwalze
- 12: Klarwasserbehälter

- Q_{H}: Suspensionsstrom mit hoher Konzentration/Ganzstoff
- Q_{L}: Suspensionsstrom mit geringer Konzentration/Siebwasser
- Q_{C}: Suspensionsstrom mit unterschiedlicher Stoffzusammensetzung/Klarwasser
- Q_{G}: Gesamtvolumenstrom
- Q_{S}: Summenvolumenstrom
- Q₁: erster Suspensionsstrom
- Q₂: zweiter Suspensionsstrom
- Q₃: dritter Suspensionsstrom

## Patentansprüche

1. Verfahren zur Verbesserung des Konsistenzquerprofils einer Faserbahn, insbesondere einer Papier- oder Kartonbahn, im Naßprozeß, wobei:
1.1 die Fasersuspension mit Hilfe eines Stoffauflaufes über die Breite der Maschine auf ein Sieb bzw. zwischen zwei Siebe verteilt wird und
1.2 das Flächengewichtsquerprofil zumindest teilweise durch über die Maschinenbreite sektional variable Mischung einer ersten Suspension Q₁ mit einem gegebenen Feststoffgehalt und einer gegebenen prozentualen Zusammensetzung unterschiedlicher Festoffanteile und einer zweiten Suspension Q₂ mit niedrigerem oder höherem Feststoffgehalt beeinflußt wird, wobei sich die prozentuale Zusammensetzung der Feststoffanteile der zweiten Suspension von der Zusammensetzung der ersten Suspension unterschiedet,
**dadurch gekennzeichnet,**
1.3 daß mindestens eine dritte Suspension Q₃ mit niedrigerem oder höherem Feststoffgehalt sektioniert über die Maschinenbreite zugemischt wird, wobei sich die prozentuale Zusammensetzung der Feststoffanteile der dritten Suspension von der Zusammensetzung der ersten und zweiten Suspension unterscheidet,
1.4 daß trotz Reduktion oder Erhöhung des gesamten Feststoffanteils in einer Sektion die prozentuale Zusammensetzung der einzelnen Feststoffkomponenten im sektionalen Gesamtvolumenstrom konstant bleibt, und
1.5 daß die mindestens drei Suspensionen Q₁, Q₂ und Q₃ stromaufwärts der Turbulenzerzeuger zugemischt werden.

2. Verfahren gemäß Anspruch 1, **dadurch gekennzeichnet, daß** als erste Suspension Q₁ normale Stoffsuspension verwendet wird.

3. Verfahren gemäß einem der vorgehenden Ansprüche, **dadurch gekennzeichnet, daß** als zweite Suspension Q₂ Siebwasser verwendet wird.

4. Verfahren gemäß einem der vorgehenden Ansprüche, **dadurch gekennzeichnet, daß** als dritte Suspension Q₃ Klarfiltrat verwendet wird.

5. Verfahren gemäß einem der Ansprüche 1-3, **dadurch gekennzeichnet, daß** als dritte Suspension Q₃ Klarwasser verwendet wird.

6. Verfahren gemäß einem der Ansprüche 1-3, **dadurch gekennzeichnet, daß** als dritte Suspension Q₃ verdünntes Retentionsmittel verwendet wird.

7. Verfahren gemäß einem der vorgehenden Ansprüche, **dadurch gekennzeichnet, daß** die Suspensionen sich durch ihren Anteil an Füllstoff unterscheiden.

8. Verfahren gemäß einem der vorgehenden Ansprüche, **dadurch gekennzeichnet, daß** die Suspensionen sich durch ihren Anteil an Fasern unterscheiden.

9. Verfahren gemäß einem der vorgehenden Ansprüche, **dadurch gekennzeichnet, daß** die Suspensionen sich durch ihren Anteil an Fasern unterschiedlicher Länge unterscheiden.

10. Verfahren gemäß einem der vorgehenden Ansprüche, **dadurch gekennzeichnet, daß** die Suspensionen sich durch ihren Anteil an Fasern mit unterschiedlichem Schrumpfungseinfluß auf die Faserbahn im weiteren Herstellungsprozeß unterscheiden.

11. Verfahren gemäß einem der Ansprüche 1-3, **dadurch gekennzeichnet, daß** die zweite Suspension Q₂ überwiegend Faseranteile enthält und die dritte Suspension Q₃ überwiegend Füllstoffanteile enthält.

12. Verfahren gemäß einem der Ansprüche 1-3, **dadurch gekennzeichnet, daß** die zweite Suspension Q₂ überwiegend Faseranteile mit hoher Schrumpfungstendenz, die dritte Suspension Q₃ überwiegend Faseranteile mit niedriger Schrumpfungstendenz, und eine vierte Suspension Q₄ überwiegend Füllstoffanteile enthält.

13. Verfahren gemäß Anspruch 12, **dadurch gekennzeichnet, daß** eine fünfte Suspension Q₅ Retentionsmittel enthält.

14. Verfahren gemäß einem der vorgehenden Ansprüche, **dadurch gekennzeichnet, daß** zumindest teilweise, vorzugsweise vollständig, der sektionale Volumenstrom der einzelnen Suspensionen geregelt/gesteuert wird.

15. Stoffauflaufsystem einer Papier- oder Kartonmaschine mit sektionierter Stoffdichteregelung über die Maschinenbreite durch variable Mischung einer ersten und einer zweiten Suspension (Q₁, Q₂) mit unterschiedlichen Feststoffkonzentrationen, - vorzugsweise enthaltend eine erste maschinenbreite Zuführung oder einen ersten Satz von Einzelzuführungen für die erste Suspension (1), einen zweiten Satz von Einzelzuführungen (2) mit durchflußbeeinflussenden Mitteln (8) für die zweite Suspension, einem Turbulenzerzeuger (5) und einer Stoffauflaufdüse (6) - **dadurch gekennzeichnet, daß** stromaufwärts der Turbulenzerzeuger (5) und je Sektion in z-Richtung der Faserbahn gleichwirkend mindestens ein dritter Satz von Einzelzuführungen (3) mit durchflußbeeinflussenden Mitteln (7) für eine dritte Suspension vorgesehen ist, deren Feststoffzusammensetzung sich von der ersten und zweiten Suspension unterscheidet.

## Claims

1. Method of improving the cross-machine consistency profile of a fibrous web, in particular a paper or board web, in the wet process,
1.1 the fibrous suspension being distributed over the width of the machine onto a wire or between two wires with the aid of a headbox and
1.2 the cross-machine grammage profile being influenced, at least to some extent, by variable mixing, section by section over the machine width, of a first suspension Q₁ with a given solids content and a given percentage composition of different solids components, and a second suspension Q₂ with a lower or higher solids content, the percentage composition of the solids components of the second suspension differing from the composition of the first suspension,
characterized
1.3 in that at least a third suspension Q₃ with a lower or higher solids content is admixed in sectionalized form over the machine width, the percentage composition of the solids components of the third suspension differing from the composition of the first and second suspension,
1.4 in that, in spite of a reduction or increase in the total solids component in one section, the percentage composition of the individual solids components in the total sectional volume flow remains constant, and
1.5 in that the at least three suspensions Q₁, Q₂ and Q₃ are admixed upstream of the turbulence generator.

2. Method according to Claim 1, **characterized in that** normal stock suspension is used as the first suspension Q₁.

3. Method according to one of the preceding claims, **characterized in that** whitewater is used as the second suspension Q₂.

4. Method according to one of the preceding claims, **characterized in that** clarified filtrate is used as the third suspension Q₃.

5. Method according to one of Claims 1 - 3, **characterized in that** clarified water is used as the third suspension Q₃.

6. Method according to one of Claims 1 - 3, **characterized in that** diluted retention aid is used as the third suspension Q₃.

7. Method according to one of the preceding claims, **characterized in that** the suspensions differ in their proportion of fillers.

8. Method according to one of the preceding claims, **characterized in that** the suspensions differ in their proportion of fibres.

9. Method according to one of the preceding claims, **characterized in that** the suspensions differ in their proportion of fibres of different length.

10. Method according to one of the preceding claims, **characterized in that** the suspensions differ in their proportion of fibres with a different shrinkage influence on the fibrous web in the further production process.

11. Method according to one of Claims 1 - 3, **characterized in that** the second suspension Q₂ predominantly contains fibrous components and the third suspension Q₃ predominantly contains filler components.

12. Method according to one of Claims 1 - 3, **characterized in that** the second suspension Q₂ predominantly contains fibrous components with a high shrinkage tendency, the third suspension Q₃ predominantly contains fibrous components with a low shrinkage tendency, and a fourth suspension Q₄ predominantly contains filler components.

13. Method according to Claim 12, **characterized in that** a fifth suspension Q₅ contains retention aids.

14. Method according to one of the preceding claims, **characterized in that** the sectional volume flow of the individual suspensions is at least partly, preferably completely, regulated/controlled.

15. Headbox system of a papermaking or board marking machine having sectionalized consistency regulation over the machine width by means of the variable mixing of a first and a second suspension (Q₁, Q₂) with different solids concentrations, preferably containing a first machine-width supply or a first set of individual supplies for the first suspension (1), a second set of individual supplies (2) with flow-influencing means (8) for the second suspension, a turbulence generator (5) and a headbox nozzle (6), **characterized in that**, upstream of the turbulence generator (5) and acting in the same way in the z direction of the fibrous web in each section, at least a third set of individual supplies (3) with flow-influencing means (7) is provided for a third suspension, whose solids composition differs from the first and second suspension.

## Revendications

1. Procédé pour l'amélioration du profil sens travers de la consistance d'une feuille continue en fibres, en particulier d'une feuille continue en papier ou carton, selon la méthode au mouillé, moyennant quoi :
1.1 la suspension de fibres est répartie à l'aide d'une caisse de tête pardessus la laise sur une toile ou entre deux toiles et
1.2 le profil sens travers du grammage est influencé au moins partiellement par un mélange variable de manière sectionnelle sur l'étendue de la laise d'une première suspension Q₁ avec une teneur en matière solide donnée et une composition en pourcentage donnée de diverses proportions de matière solide, et d'une deuxième suspension Q₂ avec une teneur plus faible ou plus élevée en matière solide, moyennant quoi la composition en pourcentage des proportions de matière solide de la deuxième suspension se différencie de la composition de la première suspension, **caractérisé en ce que**
1.3 au moins une troisième suspension Q₃ avec une teneur plus faible ou plus élevée en matière solide est mélangée de manière sectionnée sur l'étendue de la laise, moyennant quoi la composition en pourcentage des proportions de matière solide de la troisième suspension se différencie de la composition de la première et de la deuxième suspension,
1.4 malgré la réduction ou l'augmentation de la teneur globale en matière solide dans une section, la composition en pourcentage des composants individuels de matière solide reste constante dans le flux de volume global sectionnel, et
1.5 les trois suspensions Q₁, Q₂ et Q₃ au moins sont mélangées en amont du générateur de turbulence.

2. Procédé selon la revendication 1, **caractérisé en ce qu'**une suspension de matière normale est utilisée en guise de première suspension Q₁.

3. Procédé selon l'une quelconque des revendications précédentes, **caractérisé en ce que** de l'eau de tamis est utilisée en guise de deuxième suspension Q₂.

4. Procédé selon l'une quelconque des revendications précédentes, **caractérisé en ce qu'**un filtrat clair est utilisé en guise de troisième suspension Q₃.

5. Procédé selon l'une quelconque des revendications 1-3, **caractérisé en ce que** de l'eau claire est utilisée en guise de troisième suspension Q₃.

6. Procédé selon l'une quelconque des revendications 1-3, **caractérisé en ce qu'**un agent de rétention dilué est utilisé en guise de troisième suspension Q₃.

7. Procédé selon l'une quelconque des revendications précédentes, **caractérisé en ce que** les suspensions se distinguent par leur teneur en charge.

8. Procédé selon l'une quelconque des revendications précédentes, **caractérisé en ce que** les suspensions se distinguent par leur teneur en fibres.

9. Procédé selon l'une quelconque des revendications précédentes, **caractérisé en ce que** les suspensions se distinguent par leur teneur en fibres de longueur différente.

10. Procédé selon l'une quelconque des revendications précédentes, **caractérisé en ce que** les suspensions se distinguent par leur teneur en fibres avec une influence de contraction différente sur la feuille continue en fibres, au cours de la suite du processus de fabrication.

11. Procédé selon l'une quelconque des revendications 1-3, **caractérisé en ce que** la deuxième suspension Q₂ contient essentiellement des proportions de fibres, et **en ce que** la troisième suspension Q₃ contient essentiellement des proportions de charges.

12. Procédé selon l'une quelconque des revendications 1-3, **caractérisé en ce que** la deuxième suspension Q₂ contient essentiellement des proportions de fibres avec une forte tendance à la contraction, **en ce que** la troisième suspension Q₃ contient essentiellement des proportions de fibres avec une faible tendance à la contraction, et **en ce qu'**une quatrième suspension Q₄ contient essentiellement des proportions de charges.

13. Procédé selon la revendication 12, **caractérisé en ce qu'**une cinquième suspension Q₅ contient des agents de rétention.

14. Procédé selon l'une quelconque des revendications précédentes, **caractérisé en ce que** le flux volumique sectionnel des différentes suspensions est réglé/commandé au moins partiellement, et de préférence entièrement.

15. Système de caisse de tête d'une machine à papier ou carton avec une régulation sectionnée de la densité de pâte sur l'étendue de la laise moyennant le mélange variable d'une première et d'une deuxième suspension (Q₁, Q₂) avec des concentrations variées en matière solide - contenant de préférence une première alimentation de laise ou un premier lot d'alimentations individuelles pour la première suspension (1), un deuxième lot d'alimentations individuelles (2) avec des moyens (8) influant sur le débit pour la deuxième suspension, un générateur de turbulence (5) et une tuyère de caisse de tête (6) -, **caractérisé en ce qu'**en amont du générateur de turbulence (5), et par section en direction z de la feuille continue en fibres et avec le même effet, au moins un troisième lot d'alimentations individuelles (3) avec des moyens (7) influant sur le débit pour une troisième suspension est prévu, dont la composition en matière solide se différencie des première et deuxième suspensions.
